# EUROPÄISCHE PATENTSCHRIFT

(11) **EP 0 632 861 B1**
(45) Veröffentlichungstag und Bekanntmachung des Hinweises auf die Patenterteilung: **30.07.1997**
(21) Anmeldenummer: 94902531.6
(22) Anmeldetag: 10.01.1994
(51) Int. Cl.: E04B 5/36, E04B 5/38

(54) **DECKENKONSTRUKTION UND VERFAHREN ZUM HERSTELLEN DERSELBEN**
CEILING STRUCTURE AND PROCESS FOR PRODUCING IT
STRUCTURE DE PLAFOND ET SON PROCEDE DE FABRICATION

(30) Priorität: 12.01.1993 AT 35/93
(43) Veröffentlichungstag der Anmeldung: 11.01.1995
(73) Patentinhaber: AVI ALPENLAENDISCHE VEREDELUNGS-INDUSTRIE, Gesellschaft m.b.H., A-8042 Raaba (AT)
(72) Erfinder: RITTER, Gerhard, A-8043 Graz (AT); RITTER, Klaus, A-8042 Graz (AT); MATZ, Klaus, A-8044 Graz (AT)
(74) Vertreter: Holzer, Walter, Dipl.-Ing.
(86) Internationale Anmeldenummer: AT9400002
(87) Internationale Veröffentlichungsnummer: WO9416167

(56) Entgegenhaltungen:
- EP-A- 0 511 193
- DE-U- 9 210 268
- FR-A- 321 719
- FR-A- 896 890
- FR-A- 2 432 578
- FR-A- 2 450 315
- US-A- 4 505 019

## Beschreibung

Die Erfindung betrifft eine Deckenkonstruktion mit einer bewehrten Deckenplatte aus Gußbeton, mehreren durch Gitterträger bewehrten Aussteifungsrippen aus Gußbeton und zwischen den Aussteifungsrippen angeordneten Füllelementen gemäß dem Oberbegriff des Anspruchs 1.

Aus der AT-B-257 887 ist eine Deckenkonstruktion vor bekannt. Die Aussteifungsrippen sind je durch einen Fertigteilträger bewehrt, der aus einem Gitterträger und einem anbetonierten Trägersockel besteht, welcher in einem Ziegelschuh eingebettet sein kann. Jedes Füllelement besteht aus einem sogenannten Kappenstein und einem Untersichtstein, die beide auf dem Trägersockel des Fertigteilträgers aufgehängt sind. Der wesentliche Nachteil dieser Deckenkonstruktion besteht darin, daß die zur Bewehrung der Aussteifungsrippen dienenden Gitterträger, die entsprechend den statischen Erfordernissen der Deckenkonstruktion ausgebildet sein müssen, bei der Ausbildung der Decke auf der Baustelle das Gewicht der Füllelemente zu tragen haben.

Aufgabe der Erfindung ist es, eine Deckenkonstruktion zu schaffen, die diesen Nachteil vermeidet und die Ausbildung der Deckenkonstruktion auf der Baustelle vereinfacht. Dies wird bei einer Deckenkonstruktion der einleitend angegebenen Art erfindungsgemäß durch die Merkmale des Anspruchs 1 erreicht.

Vorzugsweise verlaufen die Seitenteile der Sockelleiste bzw. die Seitenteile des Schalungsbleches nach außen und nach oben leicht schräg, wobei die Seitenteile des Schalungsbleches Schlitze für die Drähte der unteren Gittermatte aufweisen.

Gemäß einer weiteren Ausführungsform der Erfindung ist die Bewehrung der Deckenplatte durch die oberen Gittermatten der Füllelemente und im Bereich der Aussteifungsrippen angeordnete, die Gittermatten an ihren Rändern überdeckende Stoßbewehrungen gebildet.

Durch die erfindungsgemäße Deckenkonstruktion wird erreicht, daß die Füllelemente ebenso wie die zur Bewehrung der Aussteifungsrippen dienenden Gitterträger derart abstützbar sind, daß die Gitterträger selbst auf der Baustelle durch die Füllelemente nicht zusätzlich belastet werden.

Es sei erwähnt, daß aus der EP-A-0 511 193 ein Bewehrungskörper für eine mit Aussteifungsrippen versehene Deckenplatte aus Gußbeton bekannt ist. Der Bewehrungskörper weist eine Grundbewehrung, eine Verteilerbewehrung sowie aus die Grund- und Verteilerbewehrung verbindende, einen oder mehrere Verdrängungskörper unverrückbar festlegende Stegdrähte auf. Die Grundbewehrung, die Verteilerbewehrung und der bzw. die Verdrängungskörper bilden eine formstabile Einheit. Gemäß der EP-A-0 511 193 werden entweder in einem einteiligen Verdrängungskörper mehrere Rippenhohlräume zur Bildung der Aussteifungsrippen ausgeformt oder es werden mehrere Verdrängungskörper innerhalb des Bewehrungskörpers derart mit Abstand angeordnet, daß mehrere Rippenhohlräume zwischen den Verdrängungskörpern des Bewehrungskörpers entstehen. Nachteilig ist bei dem bekannten Bewehrungskörper, daß die Grund- und Verteilerbewehrung sich über den gesamten Bewehrungskörper erstreckt, also auch über die Bereiche der Rippenhohlräume. Dadurch wird die Herstellung erschwert und mehr Material verbraucht als notwendig wäre. Der Bewehrungskörper ist demgemäß auch mit einer anbetonierten, sich über die gesamte Breite des Bewehrungskörpers, also auch über die Rippenhohlräume erstreckenden, unteren Elementplatte versehen. Gemäß der EP-A-0 511 193 weist die mit dem Bewehrungskörper gebildete Deckenplatte eine obere und eine untere Elementplatte und mehrere, die beiden Elementplatten verbindende Aussteifungsrippen auf. Demgegenüber wird mit Hilfe des erfindungsgemäßen Bewehrungskörpers eine Deckenkonstruktion gebildet, die nur eine obere Elementplatte und Aussteifungsrippen aufweist, wobei die Aussteifungsrippen sich bei in situ eingegossenen Gitterträgern, d.h. Gitterträgern ohne vorher anbetonierte Sockelleiste, auf Grund der Ausgestaltung und Anordnung der Schalungsbleche an der Unterseite der Deckenkonstruktion geringfügig verbreitern. Das Schalungsblech, welches das Auslaufen des Betons beim Betonieren der Aussteifungsrippen verhindern soll, erstreckt sich mit einem vorbestimmten seitlichen Überstand unter benachbarte Füllelemente. Eine sich über die gesamte Breite der Decke erstreckende untere Elementplatte, wie bei der EP-A-0 511 193, ist erfindungsgemäß nicht vorgesehen, sondern nur ein unterer Abschluß der Aussteifungsrippen. Die Tragfähigkeit der Decke gemäß der Erfindung wird alleine durch die obere Elementplatte gewährleistet. Im Gegensatz zur EP-A-0 511 193 bleibt somit der untere Bereich der Füllelemente frei, wodurch in vorteilhafter Weise eine erhebliche Menge an Beton eingespart wird.

Die Erfindung bezieht sich auch auf ein Verfahren zum Herstellen der geschilderten Deckenkonstruktion gemäß der Ansprüche 1 bis 3, das sich dadurch auszeichnet, daß mehrere Stützen in entsprechend der jeweiligen Länge und Breite der Füllelemente vorbestimmten Abständen aufgestellt werden und mit den Aussteifungsrippen fluchtende Montagebretter auf die Stützen aufgelegt sowie auf den Montagebrettern am Rand der Aussteifungsrippen Stützbretter für die Füllelemente angeordnet werden, worauf auf den Montagebrettern entweder mit einer anbetonierten Sockelleiste versehene Gitterträger oder Schalungsbleche zum Betonieren der Aussteifungsrippen in situ angeordnet werden, wobei die Schalungsbleche die Gitterträger abstützen und daß danach auf den Stützbrettern die Füllelemente angeordnet werden, die mit den angrenzenden Sockelleisten bündig abschließen, oder die Verdrängungskörper mit ihrer Unterseite an den die Kanten der Verdrängungskörper Seitlichübergreifenden Seitenteilen der Schalungsbleche angreifen, und sodann die Deckenplatte gegossen wird.

Die FR-A-896 890 betrifft ein Konstruktionselement aus armiertem Beton zum Aufbau einer Decke sowie ein Verfahren zum Herstellen dieser Decke. Das Konstruktionselement besteht im wesentlichen aus Tragelementen, einem Gitterwerk, einem über das Gitterwerk gespannte Netz sowie aus Bewehrungsstäben zum Bewehren der Deckenplatte. Das Gitterwerk besteht aus Spannelementen und Längsbewehrungsstäben. Zum Aufbau der Decke werden die Träger auf Stützen aufgesetzt, anschließend wird das Gitterwerk aufgebracht, das Netz über das Gitterwerk gespannt, die Bewehrungsstäbe an Vorsprüngen des Gitterwerkes befestigt und schließlich der Ortbeton gegossen. Die Unterseite des Gitterwerkes kann mit einem metallischen Gitterwerk abgeschlossen werden. Das bekannte Verfahren zeigt gegenüber dem erfindungsgemäßen jedoch folgende Unterschiede: Es werden keine Füllkörper aus Isoliermaterial verwendet; die Bewehrung der oberen Deckenplatte erfolgt durch Einzelstäbe und nicht durch Gittermatten; die Träger werden nicht durch Gitterträger bewehrt, eine anbetonierte Sockelleiste wird ebenfalls nicht verwendet; das Gitterwerk ist außerdem Bestandteil der Bewehrung der Aussteifungsrippen und nicht von den Aussteifungsrippen völlig getrennt.

Der Vorteil des erfindungsgemäßen Verfahrens, das mit vorgefertigten, selbsttragenden Füllelementen und vorbereiteten Gitterträgern zur Bewehrung der Aussteifungsrippen arbeitet, ist somit bei der bekannten Lösung nicht gegeben, weil die einzelnen Elemente sich aus mehreren Einzelkomponenten zusammensetzen, die erst in zeitraubenden Aufbauarbeiten an der Baustelle zusammengefügt werden müssen.

Vorzugsweise werden erfindungsgemäß bei in situ gegossenen Aussteifungsrippen die Gitterträger mittels Abstandhaltern auf den Schalungsbrettern abgestützt.

Die Erfindung wird nachfolgend an Ausführungsbeispielen unter Bezugnahme auf die Zeichnungen näher erläutert.

Es zeigen:
Fig. 1 ein Ausführungsbeispiel einer Deckenkonstruktion gemäß der Erfindung im Querschnitt,
Fig. 2 ein weiteres Ausführungsbeispiel einer erfindungsgemäßen Deckenkonstruktion,
Fig. 3 ein Schalungsblech zum Betonieren der Aussteifungsrippen im Querscnnitt,
Fig. 4 einen Detailausschnitt des Seitenteiles des Schalungsbleches nach Fig. 3,
Fig. 5 eine Draufsicht eines Ausführungsbeispieles einer Deckenkonstruktion mit schematisch angedeuteten Montageunterstützungen, und
Fig. 6 einen Längsschnitt durch die Deckenkonstruktion nach Fig. 5.

Die in Fig. 1 dargestellte Deckenkonstruktion weist eine Deckenplatte 1 aus Gußbeton, mehrere Aussteifungsrippen 2, die entsprechend den statischen Erfordernissen der Deckenkonstruktion in wählbarem Abstand zueinander angeordnet sind, und mehrere Füllelemente 3 auf, die sich zwischen den Aussteifungsrippen 2 erstrecken. In der Deckenplatte 1 ist eine Verteilerbewehrung 4 angeordnet, beispielsweise in Form einer Gittermatte, die aus senkrecht zueinander angeordneten, an den Kreuzungspunkten miteinander verschweißten Längsdrähten 5 und Querdrähten 6 besteht.

Jede Aussteifungsrippe 2 ist mit einem Gitterträger 7 bewehrt. Der Gitterträger 7 besteht aus einem Obergurt 8 und aus zwei Untergurten 9, die mit dem Obergurt 8 durch eine zickzackförmige Ausfachung 10 kraftschlüssig verbunden sind.

Je nach den statischen Erfordernissen der Decke ist der Gitterträger 7 durch eine oder mehrere Zulagenbewehrungen 11 im Bereich der Untergurte 9 verstärkt. Die Untergurte 9 und die Zulagen 11 des Gitterträgers 7 sind in einer Sockelleiste 12 einbetoniert. Das aus dem Gitterträger 7, den Zulagen 11 und der anbetonierten Sockelleiste 12 bestehende Bewehrungselement der Aussteifungsrippen 2 wird bereits im Herstellerwerk fertiggestellt und als komplette Einneit an die Baustelle geliefert.

Die Füllelemente 3 weisen eine obere Gittermatte 13 und eine untere Gittermatte 14 auf, die je aus senkrecht zueinander angeordneten, an den Kreuzungspunkten miteinander verschweißten Längsdrähten 15 bzw. 16 und Querdrähten 17 bzw. 18 bestehen. Die obere und die untere Gittermatte 13 bzw. 14 des Füllelementes 3 sind durch mehrere schräg verlaufende Stegdrähten 19 miteinander verbunden.

Zwischen der oberen Gittermatte 13 und der unteren Gittermatte 14 ist mittig ein Verdrängungskörper 20 vorbestimmter Höhe angeordnet, der zweckmäßig aus Schaumstoff, beispielsweise aus Styropor, besteht. Die Stegdrähte 19 durchdringen den Verdrängungskörper 20 und sind, wie in Fig. 4 dargestellt, derart angeordnet, daß der Verdrängungskörper 20 unverrückbar und ortsfest zwischen der oberen und unteren Gittermatte 13 bzw. 14 festgelegt wird. Im Rahmen der Erfindung können die Stegdrähte 19 auch senkrecht zur oberen und unteren Gittermatte 13 bzw. 14 verlaufen. In diesem Fall muß durch geeignete Befestigungsmittel gewährleistet sein, daß der Verdrängungskörper 20 ebenfalls unverrückbar und ortsfest zwischen der oberen und unteren Gittermatte 13 bzw. 14 festgelegt wird.

Da das Füllelement in Form eines dreidimensionalen formstabilen Gitterkörpers aufgebaut ist, ist das Füllelement selbsttragend und daher in der Lage, bei der Ausbildung der Deckenkonstruktion an der Baustelle ohne Unterstützung große Spannweiten zu überbrücken.

Bei dem in Fig. 2 dargestellten Ausführungsbeispiel der Deckenkonstruktion wird die Bewehrung der Deckenplatte 1 aus den jeweiligen oberen Gittermatten 13 der Füllelemente 3 gebildet, wobei zur Überdeckung der Stöße zwischen den Füllelementen 3 jeweils eine Stoßbewehrung 21 überlappend auf die oberen Gittermatten 13 der Füllelemente 3 aufgelegt und mit den Drähten der Gittermatten verbunden, beispielsweise verrödelt wird. Als Stoßbewehrung können im Rahmen der Erfindung sowohl Gittermatten als auch einzelne Bewehrungsstäbe Verwendung finden. Es versteht sich, daß bei diesem Ausführungsbeispiel die oberen Gittermatten 13 der Füllelemente 3 so dimensioniert und aufgebaut sein müssen, daß sie den statischen Erfordernissen der herzustellenden Deckenplatte genügen.

Die Bewehrung der Aussteifungsrippen 2 erfolgt durch je einen Gitterträger 7', der entsprechend dem in Fig. 1 dargestellten Ausführungsbeispiel aufgebaut und ebenfalls mit im Bereich der Untergurt 9 angeordneten Zulagenbewehrungen 11 versehen ist. Zur Festlegung der Lage der Gitterträger 7' samt Zulagen 11 in den Aussteifungsrippen 2 sind in Fig. 2 verschiedene Varianten dargestellt. Gemäß einer Ausführungsvariante wird der Gitterträger 7' samt Zulagen 11 auf eine mehreren Füllelementen 3 gemeinsame, die Lücke im Bereich der Aussteifungsrippe 2 überbrückende untere Gittermatte 14' gestellt, und mit dieser verbunden, beispielsweise verrödelt. Die gemeinsame untere Gittermatte 14' besteht aus senkrecht zueinander angeordneten, an den Kreuzungspunkten miteinander verschweißten Längsdrähten 16' und Querdrähten 18'.

Da im Ausführungsbeispiel gemäß Fig. 2 die Gitterträger 7' keine anbetonierte Sockelleiste aufweisen und daher beim Betonieren der Deckenplatte 1 und der Aussteifungsrippen 2 der Beton nach unten ausfließen würde, werden als unterer Abschluß der zu betonierenden Aussteifungsrippen 2 temporäre Schalungsbleche 22 angebracht. Die leicht schräg verlaufenden Seitenteile 23 der Schalungsbleche 22 (Fig. 3) sind mit Schlitzen 24 (Fig. 4) versehen, um die Schalungsbleche 22 derart zwischen die Querstäbe 18, 18' der unteren Gittermatten 14, 14' schieben zu können, daß die Seitenteile 23 genau mit der Unterseite der Verdrängungskörper 20 abschließen und dadurch ein Ausfließen des Betons beim Aufbetonieren der Aussteifungsrippen 2 verhindert wird. Gemäß einer weiteren in Fig. 2 dargestellten Ausführungsvariante wird der Gitterträger 7' samt Zulagen 11 auf einem Abstandhalter 25 angeordnet, der wiederum auf dem Schalungsblech 22 steht.

Die Ausbildung der Deckenkonstruktion an der Baustelle erfolgt gemäß der schematischen Darstellung in den Fig. 5 und 6 in folgender Weise. Auf mehreren Stützen 26, die in entsprechend der Länge und der Breite der Füllelemente 3 gewählten Abständen angeordnet sind, werden Montagebretter 27 aufgelegt, die mit den Aussteifungsrippen 2 fluchtend und parallel zu diesen senkrecht zur Längserstreckung der Füllelemente 3 verlaufen, wobei sie sich über die gesamte Breite der herzustellenden Deckenkonstruktion erstrecken. Da die selbsttragenden Füllelemente 3 sehr viel größere Spannweiten ohne zusätzlicne Unterstützungen überbrücken können als herkömmliche Füllelemente, können die Abstände der Stützen 26 in Längsrichtung der Füllelemente 3 entsprechend größer gewählt werden als bei bisher bekannten Deckenkonstruktionen. Auf den Montagebrettern 27 werden anschließend je nach Ausführungsform der Bewehrung der Aussteifungsrippen 2 entweder die mit einer vorgefertigten Sockelleiste 12 versehenen Gitterträger 7 oder die Schalungsbleche 22 aufgelegt. Bei Verwendung von Gitterträgern 7' ohne Sockelleiste werden im folgenden Arbeitsschritt die Gitterträger 7' in die Schalungsbleche 22 eingelegt. Der Abstand der Gitterträger 7' zum Schalungsblech 22 wird dadurch festgelegt, daß entweder die Gitterträger 7', gegebenenfalls mit den Zulagen 11, auf den Abstandhaltern 25 oder auf der unteren, mehreren Füllelementen 3 gemeinsamen Gittermatte 14' aufliegen. Auf den Montagebrettern 27 sind möglichst nahe an den Schalungsblechen 22 bzw. den Sockelleisten 12 der Gitterträger 7 Stützbretter 28 aufgelegt, welche die Aufgabe haben, die Füllelemente 3 bei der Ausbildung und beim Betonieren der Deckenkonstruktion zu tragen. Hiebei müssen die Verdrängungskörper 20 der Füllelemente 3 seitlich bündig mit den Sockelleisten 12 der Gitterträger 7 abschließen, um ein Ausfließen des Betons beim Betonieren der Aussteifungsrippen 2 zu verhindern.

Durch den vorstehend geschilderten Aufbau der Montageunterstellungen 26, 27, 28 wird der Gitterträger 7, 7' bei der Ausbildung der Deckenkonstruktion an der Baustelle durch das Gewicht der Füllelemente 3 nicht belastet, und kann daher entsprechend geringer dimensioniert werden.

Zur Bewehrung der Deckenplatte 1 werden entweder im folgenden Arbeitsschritt die Verteilerbewehrung 4 oder die Stoßbewehrungen 21 auf die oberen Gittermatten 13 der Füllelemente 3 aufgelegt und mit den Drähten der Gittermatten verbunden, beispielsweise verrödelt. Im anschließenden Arbeitsgang werden die Aussteifungsrippen 2 mit Beton ausgegossen und die Deckenplatte 1 betoniert. Nach dem Abbinden des Betons werden die Schalungsbleche 22 sowie die Montageunterstellungen 26, 27, 28 entfernt und stehen für die Ausbildung einer weiteren Deckenkonstruktion wieder zur Verfügung.

Es versteht sich, daß die geschilderten Ausführungsbeispiele insbesondere hinsichtlich der Art und Ausbildung der Bewehrungselemente für die Deckenplatte und die Aussteifungsrippen abgewandelt werden können. Hiebei ist es im Rahmen der Erfindung möglich, eine Deckenkonstruktion entweder nur mit einem Typ von Bewehrungselementen oder auch mit unterschiedlichen Kombinationen verschiedener Typen von Bewehrungselementen für die Deckenplatte und die Aussteifungsrippen zu bestücken. Die Unterseite der Decke kann zusätzlich mit einer nicht dargestellten nichttragenden Abschlußplatte abgeschlossen werden, die an den Drähten der unteren Gittermatte der Füllelemente befestigt wird und beispielsweise als Dekorplatte ausgebildet sein kann.

Im Rahmen der Erfindung können auch andere Montageunterstellungen Verwendung finden. In allen Fällen muß jedoch gewährleistet sein, daß die Füllelemente ebenso wie die Gitterträger zur Bewehrung der Aussteifungsrippen unterstellt und die Gitterträger bei der Ausbildung der Deckenkonstruktion durch die Füllelemente nicht belastet werden.

## Patentansprüche

1. Deckenkonstruktion mit einer bewehrten Deckenplatte (1) aus Gußbeton, mehreren durch Gitterträger (7, 7') bewehrten Aussteifungsrippen (2) aus Gußbeton und zwischen den Aussteifungsrippen angeordneten Füllelementen (3), wobei jedes Füllelement (3) einen selbsttragenden dreidimensionalen Gitterkörper, der aus einer oberen (13) und einer unteren Gittermatte (14, 14') sowie diese Gittermatten (13; 14, 14') in vorbestimmtem Abstand verbindenden Stegdrähten (19) besteht, und einen mittels der Stegdrähte (19) zwischen den Gittermatten (13; 14, 14') unverrückbar festgelegten, einteiligen Verdrängungskörper (20) aufweist, dadurch gekennzeichnet, daß der Verdrängungskörper (20) des Füllelementes (3) bei einem Gitterträger (7) mit anbetonierter Sockelleiste (12) mit dieser seitlich bündig abschließt oder bei einem in situ gegossenen Gitterträger (7') der Verdrängungskörper (20) an seiner Unterseite im Kantenbereich von einem Seitenteil einer die Aussteifungsrippe (2) nach unten begrenzenden, mittels eines temporären Schalungsbleches (22) hergestellten Sockelleiste (12') seitlichübergriffen wird und daß die Unterseite der Verdrängungskörper (20) und die untere Gittermatte (14, 14') der Gitterkörper zwischen den benachbarten Seiten der Sockelleisten (12, 12') ohne Betonüberdeckung verbleibt.

2. Deckenkonstruktion nach Anspruch 1, dadurch gekennzeichnet, daß die Seitenteile der Sockelleiste (12') bzw. die Seitenteile (23) des Schalungsbleches (22) nach außen und nach oben leicht schräg verlaufen, wobei die Seitenteile des Schalungsbleches Schlitze (24) für die Drähte der unteren Gittermatte (14, 14') aufweisen.

3. Deckenkonstruktion nach Anspruch 1 oder 2, dadurch gekennzeichnet, daß die Bewehrung der Deckenplatte (1) durch die oberen Gittermatten (13) der Füllelemente (3) und im Bereich der Aussteifungsrippen (2) angeordnete, die Gittermatten (13) an ihren Rändern überdeckende Stoßbewehrungen (21) gebildet ist.

4. Verfahren zum Herstellen einer Deckenkonstruktion nach einem der Ansprüche 1 bis 3, dadurch gekennzeichnet, daß mehrere Stützen (26) in entsprechend der jeweiligen Länge und Breite der Füllelemente (3) vorbestimmten Abständen aufgestellt werden und mit den Aussteifungsrippen (2) fluchtende Montagebretter (28) auf die Stützen (26) aufgelegt sowie auf den Montagebrettern (27) am Rand der Aussteifungsrippen (2) Stützbretter (28) für die Füllelemente (3) angeordnet werden, worauf auf den Montagebrettern (27) entweder mit einer anbetonierten Sockelleiste (12) versehene Gitterträger (7) oder Schalungsbleche (22) zum Betonieren der Aussteifungsrippen (2) in situ angeordnet werden, wobei die Schalungsbleche (22) die Gitterträger (7') abstützen und die Aussteifungsrippen (2) nach unten begrenzen, und daß danach auf den Stützbrettern (28) die Füllelemente (3) angeordnet werden, die mit den angrenzenden Sockelleisten (12) bündig abschließen, oder die Verdrängungskörper mit ihrer Unterseite an den die Kanten der Verdrängungskörper Seitlichübergreifenden Seitenteilen (23) der Schalungsbleche (22) angreifen, und sodann die Deckenplatte gegossen wird.

5. Verfahren nach Anspruch 4, dadurch gekennzeichnet, daß bei in situ gegossenen Aussteifungsrippen (2) die Gitterträger (7') mittels Abstandhaltern (25) auf den Schalungsbrettern (22) abgestützt werden.

## Claims

1. A slab structure comprised of a reinforced poured concrete slab (1), a plurality of poured concrete stiffening ribs (2) reinforced by lattice girders (7, 7') and filling elements (3) disposed between the stiffening ribs, each filling element (3) having a self-supporting three-dimensional gridwork body comprised of an upper gridwork mat (13) and a lower gridwork mat (14; 14'), fixed connecting rods (19) connecting the gridwork mats (13; 14, 14') at a predetermined distance apart, and a one-piece separator body (20) securely fixed between the gridwork mats (13; 14, 14') by means of the connecting rods (19), characterized in that either in the case of a lattice girder (7) which is included in a concretized base beam (12), the separator body (20) of the filling element (3) is sealingly lodged against said base beam, or in the case of a lattice girder (7') which is concretized by pouring of concrete in situ, the lower side of said separator body (20) in the edge region is overlapped by a side portion of a base beam (12') which forms a bottom boundary of the stiffening rib (2) and is formed by means of a temporary form panel (22), and in that the lower side of the separator body (20) and the lower gridwork mat (14, 14') of the gridwork bodies remain between the adjacent sides of the base beams (12, 12') without concrete covering.

2. A slab structure according to claim 1, characterized in that the side portions of the base beam (12') or the side portions (23) of the form panel (22), respectively, extend slightly obliquely outwards and upwards, the side portions of the form panel comprising slots (24) for the wires of the lower gridwork mat (14, 14').

3. A slab structure according to claim 1 or 2, characterized in that the reinforcement of the slab (1) is formed by the upper gridwork mats (13) of the filling elements (3) and gap reinforcements (21) disposed in the regions of the stiffening ribs (2), which reinforcements (21) overlap the gridwork mats (13) at their edge regions.

4. A method of constructing a slab structure according to one of claims 1 to 3, characterized in that a plurality of pillars (26) are erected at predetermined distances apart, which distances correspond to the respective lengths and widths of the filling elements (3), a plurality of supporting boards (27) are placed on said pillars (26), which boards (27) extend flush with the stiffening ribs (2), and a plurality of prop boards (28) for the filling elements (3) are placed on said supporting boards (27) at positions disposed at edges of the stiffening ribs (2), whereupon either respective concretized base beams (12), each of which includes a lattice girder (7), are placed on the respective supporting boards (27), or respective concrete-form panels (22) for concretizing the stiffening ribs (2) in situ are placed on the respective supporting boards (27), the concrete-form panels (22) supporting the lattice girders (7') and forming a bottom boundary of the respective stiffening ribs (2), and in that thereafter either the filling elements (3) are disposed on the prop boards (28) and are sealingly lodged against the respective adjoining concretized base beams (12), or said separator bodies with their lower side are sealingly disposed against lateral parts (23) of the respective concrete-form panels (22), which lateral parts overlap the edges of the separator body sideways, following which the slab is concretized by pouring concrete.

5. A method according to claim 4, characterized in that, in the case of stiffening ribs (2) which are poured in situ, the lattice girders (7') are supported on the concrete-form panels (22) by means of spacers (25).

## Revendications

1. Structure de plafond comportant un plancher armé (1) en béton coulé, plusieurs nervures de renforcement (2) en béton coulé, armées par des poutres en treillis (7, 7') et des éléments de remplissage (3) disposés entre les nervures de renforcement, chaque élément de remplissage (3) présentant un corps de treillis tridimensionnel autoporteur qui présente une plaque de treillis supérieure (13) et inférieure (14, 14') ainsi que des câbles d'entretoise (19) reliant selon un espace prédéterminé ces plaques de treillis (13 ; 14, 14') et un corps d'écartement (20) disposé de façon amovible entre les plaques de treillis (13 ; 14, 14') au moyen des câbles d'entretoise (19), caractérisé en ce que le corps d'écartement (20) de l'élément de remplissage (3) d'une poutre en treillis (7) avec un listel de socle bétonné (12) se termine latéralement en affleurement avec celle-ci ou le corps d'écartement (20) d'une poutre en treillis (7') coulée in situ, est repris latéralement sur sa partie inférieure par un listel de socle (12') fabriqué avec une tôle de coffrage provisoire (22) délimitée par une des nervures de renforcement (2) vers le bas, et en ce que la partie inférieure du corps d'écartement (20) et la plaque de treillis (14, 14') du corps de treillis entre les côtés contigus des listels de socle(12, 12') demeurent sans revêtement de béton.

2. Structure de plafond selon la revendication 1, caractérisée en ce que les parties latérales du listel de socle (12') ou les parties latérales (23) de la tôle de coffrage (22) s'étendent de façon légèrement oblique vers l'extérieur et vers le haut, les parties latérales de la tôle de coffrage comportant des fentes (24) pour les câbles de la plaque de treillis inférieure (14, 14').

3. Structure de plafond selon la revendication 1 ou 2, caractérisée en ce que l'armement du plancher (1) est formé par les plaques de treillis supérieures (13) des éléments de remplissage (3) et disposé au niveau des nervures de renforcement (2), les armatures de joint recouvrant les plaques de treillis (13) sur leur bord.

4. Procédé pour la fabrication d'une structure de plafond selon l'une des revendications 1 à 4, caractérisé en ce que plusieurs supports (26) sont érigés selon des espacements prédéterminés en fonction de la longueur et de la largeur respective des éléments de remplissage (3) et avec les nervures de renforcement (2) des planches de montage en alignement (27) sont disposées sur les supports (26) ainsi que sur les planches de montage (27) sur le bord des nervures de renforcement (2) des planches de support (28) pour les éléments de remplissage (3), sur les planches de montage (27) sont prévues des poutres en treillis (7) avec un listel de socle bétonné (12) ou des tôles de coffrage (22) pour le bétonnage des nervures de renforcement (2) in situ, moyennant quoi, les tôles de coffrage (22) supportent les poutres en treillis (7') et délimitent vers le bas les nervures de renforcement (2) et en ce que consécutivement, les éléments de remplissage (3) sont disposés sur les planches d'appui (28) qui aboutissent en affleurement avec les listels de socle contigus (12) et avec la partie inférieure du corps d'écartement avec les parties latérales (23) reprises latéralement des tôles de coffrage (22), le plancher étant alors coulé.

5. Procédé selon la revendication 4, caractérisé en ce que pour des nervures de renforcement coulées in situ (2), les poutres en treillis (7') sont supportées par les planches de coffrage (22) au moyen d'entretoises (25).
